# FASCICULE DE BREVET EUROPEEN

(11) **EP 3 719 586 B1**
(45) Date de publication et mention de la délivrance du brevet: **01.03.2023**
(21) Numéro de dépôt: 20171904.4
(22) Date de dépôt: 18.06.2009
(51) Int. Cl.: G04B 19/30, G04B 37/22, G04B 45/00, G04G 9/00

(54) **PIECE D'HORLOGERIE A EFFETS ESTHETIQUES SPECIAUX**
UHR MIT BESONDEREN ÄSTHETISCHEN EFFEKTEN
TIMEPIECE WITH SPECIAL AESTHETIC EFFECTS

(43) Date de publication de la demande: 07.10.2020
(62) Demande divisionnaire de: 11175437.0
(73) Titulaire: ETA SA Manufacture Horlogère Suisse, 2540 Grenchen (CH)
(72) Inventeur: BLANCKAERT, Nicolas, 2017 Boudry (CH); KALTENRIEDER, André, 2515 Prêles (CH); KLOPFENSTEIN, François, 2800 Delémont (CH)
(74) Mandataire: ICB SA

(56) Documents cités:
- EP-A- 1 666 992
- US-A1- 2008 004 510

## Description

La présente invention concerne une pièce d'horlogerie à effets esthétiques spéciaux. Plus précisément, la présente invention concerne une pièce d'horlogerie présentant des jeux de lumière originaux.

Créer des pièces d'horlogerie telles que des montres-bracelets présentant un aspect esthétique amélioré est une préoccupation de tous les instants chez les fabricants horlogers et notamment chez les personnes chargées de concevoir les divers éléments d'habillage. Il serait trop long de dresser ici la liste de toutes les solutions qui ont été envisagées pour impartir à une pièce d'horlogerie un aspect aussi soigné et esthétique que possible. A titre d'exemple seulement, on peut citer la technique du guillochage des cadrans, la forme et/ou la couleur des appliques du cadran ou des aiguilles ou bien encore l'ajout de pierres précieuses ou semiprécieuses.

Le document US200800451 0A1 divulgue une pièce d'horlogerie comportant une carrure métallique définissant un espace à l'intérieur duquel est placé le mouvement horloger. Une source de lumière est placée à l'intérieur de la carrure et un guide de lumière est prévu pour permettre à la lumière d'atteindre le bracelet.

La présente invention s'inscrit dans la quête qui vise à proposer à la clientèle des montres dont l'aspect est tout à la fois esthétique et surprenant.

A cet effet, la présente invention concerne une pièce d'horlogerie telle que définie dans la revendication indépendante 1 annexée. Des réalisations préférées sont définies dans les revendications dépendantes.

L'aspect esthétique de la pièce d'horlogerie peut être varié pratiquement à l'infini. Selon un mode de réalisation non couvert par l'invention telle que revendiquée, la source lumineuse étant logée dans le volume intérieur de la boîte de la montre, on peut par exemple envisager que la carrure soit partiellement ou totalement transparente, de sorte que la lumière produite par la source lumineuse diffuse à travers ladite carrure. De même, il peut être envisagé d'éclairer les appliques au niveau du cadran de la montre. A cet effet, le cadran peut être prévu totalement opaque et ne laisser échapper la lumière qu'au niveau des appliques. On peut également prévoir de recouvrir un cadran transparent d'un masque opaque qui, lui aussi, ne laisse échapper la lumière qu'au niveau des appliques.

Différents modes d'échappement de la lumière peuvent être prévus. Selon une variante simplifiée non couverte par l'invention telle que revendiquée, la lumière produite par la source lumineuse éclaire directement les zones transparentes ou translucides du ou des éléments d'habillage au travers desquels on souhaite que la lumière sorte. Ce mode de réalisation est applicable lorsqu'aucun obstacle ne vient s'interposer entre la source lumineuse et l'élément d'habillage à éclairer.

Selon une seconde variante de réalisation non couverte par l'invention telle que revendiquée, la source de lumière est une diode électroluminescente ou LED qui émet de la lumière ultraviolette, violette, bleue, blanche ou infrarouge et l'élément d'habillage est réalisé en un matériau plastique chargé avec des particules fluorescentes et/ou phosphorescentes. De la sorte, les particules fluorescentes et/ou phosphorescentes absorbent le rayonnement émis et réémettent une lumière visible homogène. En fonction du type de particules choisi, fluorescentes et/ou phosphorescentes, l'effet lumineux cesse aussitôt après extinction de la source lumineuse ou au contraire se poursuit par effet de rémanence.

Selon une troisième variante de réalisation non couverte par l'invention telle que revendiquée, la lumière produite par la source lumineuse est injectée dans un guide de lumière qui amène ensuite la lumière au niveau de la ou des zones transparentes ou translucides du ou des éléments d'habillage considérés. Selon une variante non couverte par l'invention telle que revendiquée, le guide de lumière est une fibre optique qui permet de contourner les éventuels obstacles qui peuvent se dresser entre la source de lumière et la zone transparente ou translucide de l'élément d'habillage considéré par laquelle la lumière va s'échapper du volume intérieur de la boîte de montre. La fibre optique peut être une fibre optique qui diffuse la lumière injectée sur toute sa longueur.

Préférentiellement, la source lumineuse est une diode électroluminescente ou LED montée sur un support du type plaquette de circuit imprimé ou PCB conjointement avec son circuit électronique de commande. La source lumineuse est alimentée par exemple par une batterie interchangeable ou rechargeable ou bien encore par une cellule solaire.

Aux endroits où la lumière ne doit pas passer, l'élément d'habillage concerné peut être opaque dans la masse ou bien être revêtu d'une couche de peinture opaque. Ce mode de réalisation n'est pas couvert par l'invention telle que revendiquée.

D'autres caractéristiques et avantages de la présente invention ressortiront plus clairement de la description détaillée qui suit de divers exemples de réalisation de l'invention, ces exemples étant donnés à titre purement illustratif et non limitatif seulement en liaison avec le dessin annexé sur lequel :
- la figure 1 est une vue en coupe d'une boîte de montre équipée d'une source lumineuse selon un mode de réalisation qui n'est pas couvert par l'invention telle que revendiquée ;
- la figure 2 est une vue partielle en coupe d'une carrure de montre selon l'invention dans la région d'un bouton-poussoir ;
- la figure 3 est une vue de dessus d'une carrure de montre le long du côté intérieur de laquelle est fixée une fibre optique diffusante dans laquelle est injectée de la lumière selon un mode de réalisation qui n'est pas couvert pas l'invention telle que revendiquée ;
- la figure 4 est une vue de dessus d'une montre-bracelet comprenant un cadran à travers les appliques duquel passe de la lumière selon un mode de réalisation qui n'est pas couvert par l'invention telle que revendiquée ;
- la figure 5 est une vue de dessus d'une montre-bracelet comprenant deux brins de bracelet dans lesquels la lumière diffuse selon un mode de réalisation qui n'est pas couvert par l'invention telle que revendiquée, et
- la figure 6 est une vue en coupe d'une boîte de montre à affichage digital selon un mode de réalisation qui n'est pas couvert par l'invention telle que revendiquée.

La présente invention procède de l'idée générale inventive qui consiste à loger au moins une source lumineuse dans le volume intérieur d'une boîte de montre, la lumière produite par la source lumineuse pouvant s'échapper vers l'extérieur de la boîte de montre par un cylindre transparent ou tout du moins translucide logé dans un passage traversant ménagé dans la carrure réalisée en un matériau métallique. On procure ainsi une pièce d'horlogerie aux effets esthétiques originaux présentant un aspect extrêmement attrayant dans le noir ou l'obscurité.

La figure 1 est une vue en coupe d'un mode de réalisation non couvert par l'invention telle que revendiquée, sur laquelle on voit une carrure 1 délimitant avec un fond 2 et un cadran 3 un volume intérieur 4 d'une boîte de montre 6. Pour les besoins de la présente description, on imaginera que la montre est une montre électronique et que son mouvement M est disposé dans le fond de la boîte de montre 6. De la sorte, on peut disposer au dessus du mouvement M une plaque-support 8 du type plaquette de circuit imprimé ou PCB sur laquelle sont montés une source lumineuse 10 par exemple du type diode électroluminescente ou LED et son circuit électronique de commande 12. La source lumineuse 10 est alimentée par exemple par une batterie 14 rechargeable ou interchangeable et classiquement disposée sous le mouvement d'horlogerie M du côté du fond 2 de la boîte de montre 6. On comprendra que la montre peut être électronique, électromécanique voire même purement mécanique. Dans ce dernier cas, il suffira de prévoir un logement pour recevoir une pile qui sera destinée à alimenter uniquement la source lumineuse 10 et son circuit électronique de commande 12. Ainsi, une telle solution peut être appliquée à tout type de montre-bracelet, la seule contrainte à respecter étant qu'il n'y ait pas d'obstacle à la propagation de la lumière entre la source lumineuse et l'élément d'habillage par lequel ladite lumière doit sortir.

Selon le mode de réalisation de l'invention telle que revendiquée illustré à la figure 2, on crée une couronne de lumière autour d'un organe de commande de la montre tel qu'un bouton-poussoir 16. Si la carrure 1 est métallique, on pratique dans cette dernière un trou traversant 18 dans lequel est engagé un cylindre 20 transparent ou tout du moins translucide qui va servir de guide de lumière pour la lumière qui s'échappe de la boîte de montre 6. On comprendra que pour obtenir l'effet désiré, à savoir former une couronne de lumière autour de la tête du bouton-poussoir 16, il faut que le diamètre extérieur du cylindre transparent ou translucide 20 soit supérieur au diamètre extérieur de la tête du bouton-poussoir 16.

Outre sa fonction de guide de lumière, le cylindre 20 peut également servir de guide mécanique pour le bouton-poussoir 16. Bien entendu, il est également possible d'introduire dans le cylindre 20 un insert qui servira de guide mécanique au bouton-poussoir 16. Si la carrure 1 est réalisée en un matériau transparent ou translucide tel qu'un matériau plastique, un matériau céramique, du saphir ou de la silice fondue, on peut la teinter dans la masse sauf dans une région entourant le bouton-poussoir 16 où le matériau reste transparent ou translucide. On peut également, pour simplifier le procédé d'injection de la carrure plastique 1, teinter cette dernière dans la masse dans tout son volume, puis usiner un trou traversant dans lequel est engagé un cylindre transparent ou translucide comme expliqué ci-dessus en liaison avec une carrure métallique. Une autre solution encore consiste à réaliser la carrure 1 par injection d'un matériau plastique transparent, puis à revêtir la face intérieure de cette carrure d'une couche de matériau absorbant la lumière sauf dans la région entourant le bouton-poussoir 16. Pour varier les effets notamment au voisinage du bouton-poussoir 16, il est aussi possible de surmouler un matériau plastique transparent ou translucide sur l'élément d'habillage considéré réalisé dans un matériau opaque.

Tout type de source lumineuse tel que lampe à incandescence, diode électroluminescente, diode organique électroluminescente ou autre peut être utilisé. Dans un mode particulier de réalisation non couvert par l'invention telle que revendiquée, on utilise une diode électroluminescente émettant de la lumière ultraviolette, violette, bleue, blanche ou infrarouge en combinaison avec une carrure réalisée en matériau plastique chargé de particules fluorescentes et/ou phosphorescentes. De la sorte, les particules fluorescentes et/ou phosphorescentes absorbent le rayonnement émis par la diode et réémettent une lumière visible homogène. En fonction du type de particules choisi, fluorescentes et/ou phosphorescentes, l'effet lumineux cesse aussitôt après extinction de la source lumineuse ou au contraire se poursuit par effet de rémanence.

Le ou les éléments d'habillage de la montre qui laissent passer tout ou partie de la lumière produite par la source lumineuse peuvent être éclairés directement par cette source lumineuse. Ces éléments d'habillage peuvent néanmoins être également éclairés de manière indirecte par la source lumineuse. A titre d'exemple, on a représenté à la figure 3 un mode de réalisation non couvert par l'invention telle que revendiquée où l'on voit une carrure 1 en matériau plastique le long du côté intérieur de laquelle a été fixé un guide de lumière 22 qui permet d'amener la lumière depuis le point où elle est injectée dans le guide 22 jusqu'au niveau de la ou des zones transparentes ou translucides du ou des éléments d'habillage considérés par lesquelles la lumière va s'échapper du volume intérieur 4 de la boîte de montre 6. Selon une variante non couverte par l'invention telle que revendiquée, le guide de lumière 22 est une fibre optique qui permet de contourner les éventuels obstacles qui peuvent se dresser entre la source de lumière 10 et la zone transparente ou translucide de l'élément d'habillage considéré par laquelle la lumière va s'échapper du volume intérieur 4 de la boîte de montre 6. Comme illustré sur la figure 3, la fibre optique peut être une fibre optique qui diffuse la lumière injectée sur toute sa longueur.

Jusqu'à présent, on a décrit la carrure comme seul élément d'habillage. Il doit être bien entendu que l'on n'est nullement limité à ce seul mode de réalisation et que les autres éléments d'habillage de la montre que sont le fond, le cadran, la lunette, le rehaut, les brins du bracelet et autres peuvent être pareillement envisagés. Ainsi, comme représenté à la figure 4, on peut par exemple éclairer les appliques 24 au niveau de la lunette 26 et du cadran 3 selon un mode de réalisation qui n'est pas couvert par l'invention telle que revendiquée. A cette fin, la lunette 26 et le cadran 3 peuvent être prévus totalement opaques et ne laisser échapper de la lumière qu'au niveau des appliques 24. On peut également envisager de réaliser la lunette 26 et le cadran 3 en un matériau, par exemple plastique, transparent ou translucide puis les revêtir d'un masque en une couleur opaque qui, lui aussi, ne laisse échapper la lumière qu'au niveau des appliques 24. Inversement, le cadran 3 peut être transparent ou translucide et les appliques 24 opaques. On peut également envisager que le fond 2, la carrure 1 et le cadran 3 soient opaques et que seul un rehaut disposé entre la lunette 26 et le cadran 3 soit transparent ou translucide, créant ainsi un anneau lumineux tout autour de la glace 34.

A la figure 5, on a représenté un autre mode de réalisation qui n'est pas couvert par l'invention telle que revendiquée et qui vise à injecter la lumière produite par la source lumineuse 10 dans les brins 30 d'un bracelet transparent ou translucide. A cet effet, on prévoit une carrure 1 qui présente deux zones transparentes 32a et 32b sensiblement à midi et à six heures, c'est-à-dire aux endroits où les brins 30 du bracelet sont fixés à ladite carrure 1. Du côté intérieur de la boîte de montre 6, on peut prévoir deux sources lumineuses 10 chacune en regard de l'une des deux zones transparentes 32a, 32b de la carrure 1. La lumière produite par les deux sources lumineuses 10 émerge de la boîte de montre 6 par lesdites deux zones transparentes 32a, 32b et est injectée dans les deux brins 30 transparents ou translucides du bracelet dans lesquels elle diffuse.

La figure 6 annexée à la présente demande de brevet représente une vue en coupe selon l'axe 3h00-9h00 d'une boîte de montre 6 à affichage digital selon un mode de réalisation qui n'est pas couvert par l'invention telle que revendiquée. Comme on peut le constater à l'examen de cette figure, la boîte de montre 6 comprend, du côté de la glace 34, un affichage digital 36 du type cellule à cristal liquide comprenant un substrat avant 38 s'étendant parallèlement à et à distance d'un substrat arrière 40. Les substrats avant 38 et arrière 40 sont réunis entre eux par un cadre de scellement 42 qui délimite un volume étanche pour le confinement du cristal liquide. La cellule à cristal liquide 36 est une cellule dite rétro-éclairée, c'est-à-dire qu'elle comprend un guide de lumière 44 par exemple courbe disposé du côté du substrat arrière 40 et qui suit le contour extérieur de ladite cellule d'affichage 36. La lumière produite par une source lumineuse 10, typiquement une diode électroluminescente ou LED, est injectée dans le guide de lumière 44 et diffuse dans celui-ci de façon à éclairer la cellule d'affichage 36 et à permettre sa lecture dans l'obscurité. On utilise la lumière qui s'échappe par les côtés 46 du guide de lumière 44 pour éclairer par exemple les parties transparentes ou translucides de la carrure 1 de la montre. Ainsi, on utilise la lumière injectée dans un guide de lumière 44 non seulement pour éclairer par l'arrière une cellule d'affichage à cristaux liquides 36 mais également pour éclairer tout ou partie des éléments d'habillage (carrure 1, lunette 26) d'une boîte de montre 6.

Il va de soi que diverses variantes et modifications simples peuvent être envisagées par l'homme du métier sans sortir du cadre de l'invention tel que défini par les revendications annexées. Ainsi, comme on l'aura compris de ce qui précède, l'invention concerne une pièce d'horlogerie comportant, en plus d'une glace, les éléments d'habillage suivants : un fond 2, une carrure 1, un cadran 3, une lunette 26 et deux brins 30 de bracelet, le fond 2, la carrure 1 et la lunette 26 définissant un volume intérieur 4 de la boîte de montre 6 dans lequel est logé un mouvement d'horlogerie M, la pièce d'horlogerie étant caractérisée en ce qu'elle comprend au moins une source de lumière 10 logée dans le volume intérieur 4 et produisant une lumière qui passe à travers la partie transparente ou translucide de l'élément d'habillage concerné, un passage traversant dans lequel est engagé un élément transparent ou translucide à l'endroit ou aux endroits où l'on souhaite que la lumière s'échappe du volume intérieur 4 de la boîte de montre 6 étant prévu dans l'élément d'habillage réalisé en un matériau métallique, la pièce d'horlogerie comprenant en outre une couronne de remontoir ou un bouton-poussoir 16 entouré par un cylindre 20 transparent ou translucide qui sert de guide de lumière pour la lumière qui s'échappe du volume intérieur 4 de la boîte de montre 6, le diamètre extérieur du cylindre 20 transparent ou translucide étant supérieur au diamètre de la couronne ou du bouton-poussoir 16.

Selon un mode de réalisation non couvert par l'invention telle que revendiquée, lorsque l'élément d'habillage concerné est réalisé en un matériau plastique transparent ou translucide, il est teinté dans la masse sauf à l'endroit ou aux endroits où l'on souhaite que la lumière s'échappe du volume intérieur 4 de la boîte de montre 6. Selon une variante non couverte par l'invention telle que revendiquée, l'élément d'habillage concerné réalisé en matériau plastique transparent ou translucide peut être recouvert intérieurement ou extérieurement d'une couche de matériau absorbant la lumière sauf à l'endroit ou aux endroits où l'on souhaite que la lumière s'échappe du volume intérieur 4 de la boîte de montre 6.

Dans le cas non couvert par l'invention telle que revendiquée où la source de lumière 10 émet de la lumière ultraviolette, violette, bleue, blanche ou infrarouge, l'élément d'habillage est chargé avec des particules fluorescentes et/ou phosphorescentes à l'endroit ou aux endroits où l'on souhaite que la lumière s'échappe du volume intérieur 4 de la boîte de montre 6.

Comme on l'aura également compris de ce qui précède, on cherche à faire s'échapper de la lumière hors du volume intérieur 4 de la boîte de montre 6 vers l'extérieur. Un autre aspect non couvert par l'invention telle que revendiquée consiste à éclairer depuis l'intérieur 4 de la boîte de montre 6 des éléments extérieurs à celle-ci. Ainsi, la carrure 1 peut être transparente ou tout du moins translucide au moins dans ses parties 32a, 32b en regard des zones où se raccordent les brins 30 du bracelet, de sorte que la lumière qui traverse les parties transparentes 32a, 32b de la carrure 1 diffuse dans les brins 30 du bracelet qui sont également transparents ou translucides.

Selon l'autre variante, l'élément d'habillage est réalisé en un matériau métallique. Dans ce cas, on prévoit un passage traversant dans lequel est engagé un élément transparent ou translucide à l'endroit ou aux endroits où l'on souhaite que la lumière s'échappe du volume intérieur 4 de la boîte de montre 6. Selon l'invention telle que revendiquée, lorsque la pièce d'horlogerie comprend une couronne de remontoir ou un bouton-poussoir 16, on engage dans le passage traversant 18 un cylindre 20 transparent ou translucide qui peut servir à la fois de guide mécanique pour la couronne de remontoir ou le bouton-poussoir 16 et de guide de lumière pour la lumière qui s'échappe du volume intérieur 4 de la boîte de montre 6, le diamètre extérieur du cylindre 20 transparent ou translucide étant supérieur au diamètre extérieur de la couronne ou du bouton-poussoir 16. On notera qu'au moins l'allumage de la source lumineuse 10 peut être commandé par l'utilisateur par exemple par pression sur un bouton-poussoir tel que le bouton-poussoir 16 ou en appliquant le doigt sur une touche tactile. L'extinction de la source lumineuse peut également être provoquée par une pression supplémentaire sur le bouton-poussoir 16 ou bien être commandée par le circuit de commande 12 après un intervalle de temps prédéterminé. On peut également prévoir que l'allumage et l'extinction de la source lumineuse 10 soient commandés par un système automatique tel qu'un capteur photosensible en fonction du degré de luminosité ambiante. Le capteur photosensible commandera l'allumage de la source lumineuse lorsque le degré de luminosité ambiante passera en-dessous d'un seuil prédéterminé et commandera l'extinction de la source lumineuse lorsque le degré de luminosité ambiante excèdera un seuil prédéterminé. Selon encore une autre variante, l'allumage et l'extinction de la source lumineuse peuvent être commandés par application d'un choc sur la boîte de montre ou par un mouvement brusque du poignet, le choc ou l'accélération étant détecté par un accéléromètre logé dans la montre.

Selon encore une autre variante non couverte par l'invention telle que revendiquée, la lumière produite par la source lumineuse 10 est injectée dans une fibre optique diffusante 22 qui diffuse la lumière sur toute sa longueur.

On peut également envisager de faire sortir la lumière par le cadran 3 selon un mode de réalisation non couvert par l'invention telle que revendiquée. Dans ce cas, le cadran 3 est opaque sauf au niveau des appliques 24 qui sont transparentes ou tout du moins translucides et à travers lesquelles la lumière peut s'échapper du volume intérieur 4 de la boîte de montre 6. Le cadran 3 peut être réalisé en un matériau opaque ou bien être transparent et être recouvert dans ce cas d'une couche d'un matériau opaque sauf au niveau des appliques 24.

## Revendications

1. Pièce d'horlogerie comportant, en plus d'une glace, les éléments d'habillage suivants : un fond (2), une carrure (1), un cadran (3), une lunette (26) et deux brins (30) de bracelet, au moins la carrure (1) étant réalisée en un matériau métallique, la carrure (1) et la lunette (26) définissant un volume intérieur (4) de la boîte de montre (6) dans lequel est logé un mouvement d'horlogerie (M), la pièce d'horlogerie comprenant au moins une source de lumière (10) logée dans le volume intérieur (4) de la boîte de montre (6) et produisant une lumière, un passage traversant dans lequel est engagé un cylindre (20) transparent ou translucide à l'endroit ou aux endroits où l'on souhaite que la lumière s'échappe du volume intérieur (4) de la boîte de montre (6) étant prévu dans la carrure (1) réalisée en un matériau métallique, la pièce d'horlogerie comprenant en outre une couronne de remontoir ou un bouton-poussoir (16) entouré par le cylindre (20) transparent ou translucide qui sert de guide de lumière pour la lumière qui s'échappe du volume intérieur (4) de la boîte de montre (6), le diamètre extérieur du cylindre (20) transparent ou translucide étant supérieur au diamètre de la couronne ou du bouton-poussoir (16).

2. Pièce d'horlogerie selon la revendication 1, **caractérisée en ce que** le cylindre (20) sert également de guide mécanique pour la couronne de remontoir ou le bouton-poussoir (16).

3. Pièce d'horlogerie selon l'une quelconque des revendications 1 ou 2, **caractérisée en ce qu'**au moins l'allumage de la source lumineuse (10) est commandé par l'utilisateur.

4. Pièce d'horlogerie selon l'une quelconque des revendications 1 ou 2, **caractérisée en ce que** l'allumage de la source lumineuse (10) est commandé par un système automatique.

5. Pièce d'horlogerie selon l'une quelconque des revendications 1 à 4, **caractérisée en ce qu'**elle comprend, du côté d'une glace (34), un affichage digital (36) sous lequel est disposé un guide de lumière (44) dans lequel est injectée la lumière produite par une source lumineuse (10) pour l'éclairage par l'arrière dudit affichage digital (36), la lumière qui s'échappe à travers les côtés (46) du guide de lumière (44) qui sont en regard de la carrure (1) et du fond (2) de la boîte de montre (6) passant à travers la partie transparente ou translucide de l'élément d'habillage concerné.

## Patentansprüche

1. Uhr, die zusätzlich zu einem Glas die folgenden Ausstattungselemente umfasst: einen Boden (2), ein Mittelteil (1), ein Zifferblatt (3), eine Lunette (26) und zwei Armbandstränge (30), wobei mindestens das Mittelteil (1) aus einem metallischen Material gefertigt ist, wobei das Mittelteil (1) und die Lunette (26) ein Innenvolumen (4) des Uhrgehäuses (6) definieren, in dem ein Uhrwerk (M) untergebracht ist, wobei die Uhr mindestens eine Lichtquelle (10) umfasst, die in dem Innenvolumen (4) des Uhrgehäuses (6) untergebracht ist und ein Licht erzeugt, wobei in dem aus einem metallischen Material gefertigten Mittelteil (1) ein Durchgang, in den ein durchsichtiger oder durchscheinender Zylinder (20) eingesetzt ist, an der Stelle oder an den Stellen vorgesehen ist, an denen das Licht aus dem Innenvolumen (4) des Uhrgehäuses (6) dringen soll, wobei die Uhr weiter eine Aufzugskrone oder einen Druckknopf (16) umfasst, der von dem durchsichtigen oder durchscheinenden Zylinder (20) umgeben ist, welcher als Lichtleiter für das Licht dient, das aus dem Innenvolumen (4) des Uhrgehäuses (6) dringt, wobei der Außendurchmesser des durchsichtigen oder durchscheinenden Zylinders (20) größer ist als der Durchmesser der Krone oder des Druckknopfs (16).

2. Uhr nach Anspruch 1, **dadurch gekennzeichnet, dass** der Zylinder (20) ebenfalls als mechanische Führung für die Aufzugskrone oder den Druckknopf (16) dient.

3. Uhr nach einem der Ansprüche 1 oder 2, **dadurch gekennzeichnet, dass** mindestens das Einschalten der Lichtquelle (10) vom Benutzer gesteuert wird.

4. Uhr nach einem der Ansprüche 1 oder 2, **dadurch gekennzeichnet, dass** das Einschalten der Lichtquelle (10) von einem automatischen System gesteuert wird.

5. Uhr nach einem der Ansprüche 1 bis 4, **dadurch gekennzeichnet, dass** sie auf der Seite eines Glases (34) eine Digitalanzeige (36) umfasst, unter der ein Lichtleiter (44) angeordnet ist, in den das von einer Lichtquelle (10) erzeugte Licht injiziert wird zur Beleuchtung der Digitalanzeige (36) von hinten, wobei das Licht, das durch die Seiten (46) des Lichtleiters (44) dringt, die dem Mittelteil (1) und dem Boden (2) des Uhrgehäuses (6) zugewandt sind, durch den durchsichtigen oder durchscheinenden Teil des betreffenden Ausstattungselements tritt.

## Claims

1. Timepiece which includes, in addition to a crystal, the following external elements: a back cover (2), a middle part (1), a dial (3), a bezel (26) and two wristband strands (30), wherein at least the middle part (1) is made of a metallic material, wherein the middle part (1) and the bezel (26) define an internal volume (4) of the watch case (6) which houses a watch movement (M), the timepiece including at least one light source (10) housed in the internal volume (4) of the watch case (6) and producing a light, a through passage in which a transparent or translucent cylinder (20) is engaged at the location or locations where the light is expected to escape from the internal volume (4) of the watch case (6) being provided in the middle part (1) made of a metallic material, the timepiece further comprising a winding crown or push-button (16) surrounded by the transparent or translucent cylinder (20), which acts as a light guide for the light that escapes from the internal volume (4) of the watch case (6), the external diameter of the transparent or translucent cylinder (20) being greater than the diameter of the crown or push-button (16).

2. Timepiece according to claim 1, **characterized in that** the cylinder (20) also acts as a mechanical guide for the winding crown or the push-button (16).

3. Timepiece according to any of claims 1 or 2, **characterized in that** at least the switching on of the light source (10) is controlled by the user.

4. Timepiece according to any of claims 1 or 2, **characterized in that** at least the switching on of the light source (10) is controlled by an automatic system.

5. Timepiece according to any of claims 1 to 4, **characterized in that** the timepiece further includes, on the side of a crystal (34), a digital display (36) underneath which there is arranged a light guide (44) into which the light produced by a light source (10) is injected for back lighting said digital display (36), the light which escapes through the sides (46) of the light guide (44) which are opposite the middle part (1) and the back cover (2) of the watch case (6) pass through the transparent or translucent part of the external element concerned.
